# FASCICULE DE BREVET EUROPEEN

(11) **EP 1 075 686 B1**
(45) Date de publication et mention de la délivrance du brevet: **06.03.2002**
(21) Numéro de dépôt: 99919311.3
(22) Date de dépôt: 30.04.1999
(51) Int. Cl.: G09F 9/00

(54) **ECRAN MATRICIEL SOUPLE ET TACTILE**
FLEXIBLE UND TASTBARE MATRIXANZEIGEVORRICHTUNG
FLEXIBLE TOUCH-SENSITIVE MATRIX CATHODE RAY TUBE

(30) Priorité: 30.04.1998 FR 9805471; 29.04.1999 FR 9905440
(43) Date de publication de la demande: 14.02.2001
(73) Titulaire: Favreau, Jean-Chrétien, 75018 Paris (FR)
(72) Inventeur: Favreau, Jean-Chrétien, 75018 Paris (FR)
(74) Mandataire: Verdier, Louis
(86) Numéro de dépôt international: FR9901029
(87) Numéro de publication internationale: WO9957703

(56) Documents cités:
- EP-A- 0 854 493
- WO-A-97/19208
- B A YAKOBSON ET AL.: "Des materiaux pour le troisieme millenaire" LA RECHERCHE, no. 307, mars 1998 (1998-03), pages 50-56, XP002089817 france cité dans la demande

## Description

La présente invention concerne les écrans matriciels tactiles et, plus particulièrement, de tels écrans réalisés en mettant en oeuvre une pluralité de nanotubes.

De façon traditionnelle, en matière informatique, la saisie de données est effectuée au moyen d'un périphérique de type clavier ou souris, tandis que la visualisation est obtenue au moyen d'un écran du type tube cathodique ou du type à cristaux liquides ou à plasma.

Les écrans cathodiques sont lourds et encombrants, et présentent un rayonnement élevé nocif pour l'utilisateur. Les écrans à cristaux liquides ou à plasma sont de plus faible encombrement, mais ils sont très fragiles et ne présentent pas une brillance très élevée. Par ailleurs, les écrans plats à effet de champ restent très coûteux du fait d'une fabrication nécessairement sensiblement artisanale.

De façon générale, le fait que l'organe de saisie est habituellement séparé du moyen de visualisation conduit, avec les moyens informatiques, à une disjonction entre la main qui saisit et le regard qui contrôle, contrairement à un tracé sur papier où la main et l'oeil opèrent simultanément au même endroit.

Pour pallier cet inconvénient, on a développé des écrans tactiles permettant en pointant un doigt ou un stylet sur un écran de commander un ordinateur. Toutefois, ces systèmes restent lourds et ne permettent pas une très bonne résolution, par exemple lors d'une saisie d'un dessin ou d'un texte à l'aide d'un stylet. En outre, certains écrans plats ne tolèrent pas qu'une pression locale, même minime, d'un doigt ou d'un stylet leur soit appliquée.

La présente invention a pour but d'obvier aux inconvénients précités en déterminant un écran matriciel souple et tactile léger permettant une saisie précise.

L'invention met en oeuvre une pluralité de nanotubes.

Comme on le sait, les nanotubes sont des tubes formés de feuilles carbonées arrangées en cylindres concentriques creux et découverts en 1991 par Sumio Lijima. Pour mémoire, un nanotube est un polymère composé uniquement de carbone et c'est un cristal unidirectionnel périodique.

De nombreuses publications ont été faites sur la fabrication des nanotubes. On peut, par exemple, consulter la revue LA RECHERCHE n° 307, de mars 1998, la revue SCIENCE, Volume 282, du 6 novembre 1998, ou le document WO-A-97/19208, On peut également consulter sur le sujet de la fabrication et des applications des nanotubes les sites suivants sur Internet ayant tous le préfixe http://www., à savoir archipress.org, cerca.umontreal.ca/science, research.ibm.com/topics, amsci.org/amsci/articles, et bien d'autres encore.

La présente invention se situe dans ce contexte et permet de remédier aux limites des écrans traditionnels et, par suite, de contribuer, notamment mais non exclusivement, à un meilleur usage domestique et professionnel de l'informatique.

La présente invention a pour but premier de déterminer un écran matriciel tactile ne présentant pas les inconvénients précités.

Un autre but de l'invention est de déterminer un tel écran matriciel tactile de très faible épaisseur et qui soit souple et peu fragile.

Ces buts sont atteints, conformément à l'invention, avec un écran matriciel tactile pour la saisie et l'affichage en couleurs de données comprenant une pluralité de nanotubes de carbone déterminant une pluralité d'éléments d'image et une pluralité d'éléments de saisie.

Selon l'invention, cet écran matriciel tactile est constitué par une matrice de points comprenant chacun un élément d'image et un élément de saisie, chaque élément d'image étant constitué par une extrémité d'au moins trois nanotubes parallèles entre eux et émettant chacun dans l'une des trois couleurs fondamentales, l'élément de saisie étant constitué par l'extrémité d'au moins un quatrième nanotube.

De façon avantageuse, chaque point est constitué par une pluralité d'extrémités de nanotubes dont au moins quatre sont rendus actifs.

De préférence, les nanotubes de chaque point sont séparés et maintenus en position au moyen d'un matériau de remplissage qui est, par exemple, constitué par une pluralité de nanotubes non actifs.

De façon préférentielle, chaque élément d'image comprend un multiple de trois nanotubes actifs respectivement connectés en parallèle.

De préférence également, l'extrémité de chaque nanotube actif de chaque élément d'image est recouverte d'un luminophore de l'une des couleurs fondamentales.

L'invention sera mieux comprise, et d'autres buts, avantages et caractéristiques de celle-ci apparaîtront plus clairement à la lecture de la description qui suit de modes préférés de réalisation donnés à titre non limitatif et à laquelle une planche de dessins est annexée sur laquelle:
La Figure 1 est une représentation schématique partielle et vue de dessus d'un écran matriciel tactile conforme à l'invention ;
La Figure 2 est une vue en coupe de l'écran de la Figure 1 selon un premier mode de réalisation de l'invention ; et
La Figure 3 est une vue en coupe de l'écran de la Figure 1 selon un deuxième mode de réalisation de l'invention.

On se référera maintenant aux dessins joints, qui ne sont qu'illustratifs, notamment parce que les échelles ne sont pas respectées. En effet, le diamètre d'un nanotube est de l'ordre d'une vingtaine de nanomètres (20 x 10⁻⁹ m), tandis que le pas élémentaire d'un point d'écran est de l'ordre de 0,2 millimètre (200 x 10⁻⁶ m).

Sur la Figure 1, on a partiellement et schématiquement représenté vu de dessus, c'est à dire vu de la partie observée par l'utilisateur, un coin d'un écran 10 conforme à l'invention. Cet écran 10 comporte une grande pluralité de points 12 de forme substantiellement, mais non nécessairement, carrée d'un côté de 200 µm environ.

Chaque point 12 comprend un élément d'image et un élément de saisie.

L'élément d'image est constitué par au moins un jeu de trois nanotubes distincts parallèles entre eux 14, 16, 18, émettant chacun dans l'une des couleurs fondamentales utilisées dans les écrans de télévision ou d'informatique, à savoir le rouge, le vert et le bleu.

De manière à augmenter la brillance de l'écran résultant, plusieurs nanotubes dans un même point 12 et émettant dans une même couleur fondamentale peuvent être électriquement reliés en parallèle. Dans ce cas, chaque élément d'image de chaque point 12 comprend un multiple de trois nanotubes actifs respectivement connectés en parallèle.

L'élément de saisie est constitué par un quatrième nanotube 20 dont l'extrémité apparente fonctionne alors comme le drain d'un transistor à effet de champ.

D'une manière pratique et avantageuse, les extrémités non apparentes des nanotubes sont soit mises en faisceau regroupé dans un collecteur 22 et relié à une prise 24 formant connecteur pour une unité centrale formant organe de commande et organe de détection (non représentée sur les Figures).

Les nanotubes actifs 14, 16, 18, 20 de chaque point 12 sont séparés et maintenus en position au moyen d'un matériau de remplissage 26. Ce matériau de remplissage 26 est avantageusement constitué par une pluralité de nanotubes non actifs et/ou d'autres nanoparticules, par exemple de carbone.

Selon un premier mode de réalisation illustré par la Figure 2 représentant en coupe l'écran matriciel de la Figure 1, sur laquelle seuls deux nanotubes 14 et 16 ont été représentés, ces nanotubes 14, 16 sont coudés de manière à former un faisceau de nanotubes dont les autres extrémités sont reliées à l'unité centrale.

Un film luminescent 30 est disposé sur les points 12 en regard de l'utilisateur, notamment pour protéger ces derniers, tandis qu'une toile 32 de protection est appliquée sur la face opposée.

Selon un autre mode de réalisation illustré sur la Figure 3 qui représente, également en coupe schématique, l'écran de la Figure 1, les nanotubes 14, 16; 14', 16', etc... sont disposés parallèlement entre eux et ne sont pas coudés. Un conducteur électrique 34, 34', etc... est relié à chacun des nanotubes 14, 16 de manière à appliquer la tension électrique requise à l'extrémité non visible des nanotubes. Ces conducteurs sont ramenés au connecteur 24 par l'intermédiaire du collecteur 22.

Une toile 32 de protection est collée à la nappe des conducteurs 34, 34' sur la face inférieure invisible de l'écran 10.

L'extrémité visible de chacun des nanotubes actifs 14, 16, etc... est recouverte d'un luminophore 36, 36' émettant dans l'une des trois couleurs fondamentales comme décrit précédemment,

Un film plastique transparent 30 recouvre l'écran. Ce film est isolé électriquement des extrémités en regard des nanotubes. C'est un film conducteur relié à un potentiel de référence, par exemple la terre 38, de manière à constituer une anode pour la pluralité de cathodes constituées par les nanotubes des éléments d'image.

De préférence, les nanotubes 14, 16, etc.. sont engendrés directement sur et dans une nappe tissée en fibres de carbone que l'on retrouve sous la référence 40 sur la Figure 3, puisque cette nappe fait, ensuite, office de maintien des nanotubes.

Comme l'homme du métier l'aura compris, on obtient bien ainsi un écran matriciel tactile 10 présentant les avantages précités. Un tel écran peut aisément être réalisé dans toutes les dimensions souhaitées, par exemple pour un panneau de signalisation ou de publicité, ou pour un cadran de montre, ou un écran de visualisation fixé à une carte plastique de type carte à puce, avec éventuellement une cellule photovoltaïque permettant une alimentation électrique autonome.

Cet écran n'est pas fragile, il est même souple et peut, dès lors, être enroulé sur lui-même lors d'un transport. En outre, la faible puissance électrique requise pour le faire fonctionner permet de l'utiliser dans un environnement plutôt hostile.

Un avantage particulier d'un tel écran matriciel tactile est qu'il est possible de l'utiliser en tant que table pour poser, par exemple, un plan ou un document papier, et d'obtenir très simplement une saisie informatique du plan en suivant simplement les lignes dessinées au moyen d'un fin stylet ou même du doigt.

Bien que l'on ait représenté et décrit ce que l'on considère actuellement être les modes de réalisation préférés de la présente invention, il est évident que l'Homme de l'Art pourra y apporter différents changements et modifications sans sortir du cadre de la présente invention tel que défini par les revendications jointes.

De façon évidente, l'utilisation d'un tel écran matriciel tactile n'empêche nullement la saisie de données par des moyens conventionnels tels qu'un clavier, une souris ou une manette.

## Revendications

1. Ecran matriciel tactile (10) pour la saisie et l'affichage en couleurs de données comprenant une pluralité de nanotubes de carbone (14, 16, 18, 20) déterminant une pluralité d'éléments d'image et une pluralité d'éléments de saisie,
**caractérisé en ce que**
il est constitué par une matrice de points (26) comprenant chacun un élément d'image et un élément de saisie, chaque élément d'image étant constitué par une extrémité d'au moins trois nanotubes parallèles entre eux et émettant chacun dans l'une des trois couleurs fondamentales (14, 16, 18), l'élément de saisie étant constitué par l'extrémité d'au moins un quatrième nanotube (20).

2. Ecran matriciel selon la revendication 1, **caractérisé en ce que** chaque point (12) est constitué par une pluralité d'extrémités de nanotubes dont au moins quatre (14, 16, 18, 20) sont rendus actifs.

3. Ecran matriciel selon la revendication 1 ou 2, **caractérisé en ce que** les nanotubes de chaque point (12) sont séparés et maintenus en position au moyen d'un matériau de remplissage (26).

4. Ecran matriciel selon la revendication 2, **caractérisé en ce que** le dit matériau de remplissage (26) est constitué par une pluralité de nanotubes non actifs.

5. Ecran matriciel selon l'une des revendications 1 à 4, **caractérisé en ce que** chaque élément d'image comprend un multiple de trois nanotubes actifs (14, 16 18) respectivement connectés en parallèle.

6. Ecran matriciel selon l'une quelconque des revendications précédentes, **caractérisé en ce que** l'extrémité de chaque nanotube actif de chaque élément d'image est recouverte d'un luminophore (36, 36') de l'une des couleurs fondamentales.

7. Ecran matriciel selon l'une quelconque des revendications précédentes, **caractérisé en ce que** les dits nanotubes (14, 16, 18, 20) sont coudés de manière à former un faisceau de nanotubes dont les autres extrémités sont reliées à une unité centrale comprenant un organe de commande des nanotubes constituant les éléments d'image et un organe de détection pour les nanotubes constituant les éléments de saisie.

8. Ecran matriciel selon l'une quelconque des revendications 1 à 6, **caractérisé en ce que** les dits nanotubes (14, 16, 18, 20) sont rectilignes et parallèles entre eux, les extrémités éloignées des dits points étant reliées à une unité centrale comprenant un organe de commande des nanotubes constituant les éléments d'image et un organe de détection pour les nanotubes constituant les éléments de saisie.

9. Ecran matriciel selon l'une quelconque des revendications précédentes, **caractérisé en ce que** la paroi constituée par les dits points (12) est recouverte d'un film plastique transparent (30).

10. Ecran matriciel selon la revendication 9, **caractérisé en ce que** le dit film plastique (30) est un film conducteur formant une pluralité d'anodes en regard de la pluralité correspondante des extrémités formant cathode des nanotubes constituant les éléments d'image (14, 16, 18), et isolé par rapport à ceux-ci.

11. Ecran matriciel selon la revendication 9 ou 10, **caractérisé en ce que** le dit film plastique (30) est luminescent.

12. Ecran matriciel selon l'une quelconque des revendications précédentes, **caractérisé en ce que** les nanotubes (14, 16, 18, 20) sont engendrés sur une nappe tissée en fibres de carbone (40).

## Patentansprüche

1. Berührungs-Matrixbildschirm (10) zur Erfassung und farbigen Anzeige von Daten, umfassend eine Vielzahl von Kohlenstoffnanoröhren (14, 16, 18, 20), die eine Vielzahl von Bildelementen und eine Vielzahl von Erfassungselementen festlegen, **dadurch gekennzeichnet, dass** er aus einer Matrix aus Punkten (26) gebildet ist, die jeweils ein Bildelement und ein Erfassungselement umfassen, wobei jedes Bildelement durch ein Ende von mindestens drei Nanoröhren gebildet ist, die zueinander parallel sind und jeweils in einer der drei Grundfarben (14, 16, 18) senden, und wobei das Erfassungselement durch das Ende von mindestens einer vierten Nanoröhre (20) gebildet ist.

2. Matrixbildschirm nach Anspruch 1, **dadurch gekennzeichnet, dass** jeder Punkt (12) durch eine Vielzahl von Enden von Nanoröhren gebildet wird, von denen mindestens vier (14, 16, 18, 20) aktiviert sind.

3. Matrixbildschirm nach Anspruch 1 oder 2, **dadurch gekennzeichnet, dass** die Nanoröhren jedes Punktes (12) getrennt sind und mittels eines Füllmaterials (26) an ihrer Position gehalten werden.

4. Matrixbildschirm nach Anspruch 2, **dadurch gekennzeichnet, dass** das genannte Füllmaterial (26) durch eine Vielzahl nicht aktiver Nanoröhren gebildet wird.

5. Matrixbildschirm nach einem der Ansprüche 1 bis 4, **dadurch gekennzeichnet, dass** jedes Bildelement ein Vielfaches von drei aktiven Nanoröhren (14, 16, 18) umfasst, die jeweils parallelgeschaltet sind.

6. Matrixbildschirm nach einem der vorhergehenden Ansprüche, **dadurch gekennzeichnet, dass** das Ende jeder aktiven Nanoröhre jedes Bildelements mit einem Leuchtstoff (36, 36') von einer der Grundfarben bedeckt ist.

7. Matrixbildschrim nach einem der vorhergehenden Ansprüche, **dadurch gekennzeichnet, dass** die genannten Nanoröhren (14, 16, 18, 20) so gebogen sind, dass sie ein Bündel von Nanoröhren bilden, deren andere Enden mit einer Zentraleinheit verbunden sind, umfassend ein Organ zur Steuerung der Nanoröhren, die die Bildelemente bilden, und ein Ermittlungsorgan für die Nanoröhren, die die Erfassungselemente bilden.

8. Matrixbildschirm nach einem der Ansprüche 1 bis 6, **dadurch gekennzeichnet, dass** die genannten Nanoröhren (14, 16, 18, 20) geradlinig und zueinander parallel sind, wobei die von den genannten Punkten entfernten Enden mit einer Zentraleinheit verbunden sind, umfassend ein Organ zur Steuerung der Nanoröhren, die die Bildelemente bilden, und ein Ermittlungsorgan für die Nanoröhren, die die Erfassungselemente bilden.

9. Matrixbildschirm nach einem der vorhergehenden Ansprüche, **dadurch gekennzeichnet, dass** die Wand, die durch die genannten Punkte (12) gebildet wird, von einem transparenten Kunststofffilm (30) bedeckt ist.

10. Matrixbildschirm nach Anspruch 9, **dadurch gekennzeichnet, dass** der genannte Kunststofffilm (30) ein leitender Film ist, der eine Vielzahl von Anoden gegenüber der entsprechenden Vielzahl der die Kathode darstellenden Enden der Nanoröhren bildet, die die Bildelemente bilden (14, 16, 18), und der gegenüber diesen isoliert ist.

11. Matrixbildschirm nach Anspruch 9 oder 10, **dadurch gekennzeichnet, dass** der genannte Kunststofffilm (30) lumineszierend ist.

12. Matrixbildschirm nach einem der vorhergehenden Ansprüche, **dadurch gekennzeichnet, dass** die Nanoröhren (14, 16, 18, 20) auf einem Gewebe aus Kohlenstofffasem (40) gebildet sind.

## Claims

1. Touch-sensitive matrix screen (10) for capture and display in colours of data comprising a plurality of carbon nanotubes (14, 16, 18, 20) determining a plurality of picture elements and a plurality of capture elements, **characterised in that** it is constituted by a matrix of dots (26) each comprising a picture element and a capture element, each picture element being constituted by one end of at least three parallel nanotubes each transmitting in one of the three basic colours (14, 16, 18), the capture element being constituted by the end of at least one fourth nanotube (20).

2. Matrix screen according to claim 1, **characterised in that** each dot (12) is constituted by a plurality of ends of nanotubes of which at least four (14, 16, 18, 20) are activated.

3. Matrix screen according to claim 1 or 2, **characterised in that** the nanotubes of each dot (12) are separated and held in position by means of a filling material (26).

4. Matrix screen according to claim 2, **characterised in that** the said filling material (26) is constituted by a plurality of non-active nanotubes.

5. Matrix screen according to one of claims 1 to 4, **characterised in that** each picture element comprises a multiple of three active nanotubes (14, 16, 18) respectively connected in parallel.

6. Matrix screen according to any one of the preceding claims, **characterised in that** the end of each active nanotube of each picture element is covered by a luminophore (36, 36') of one of the basic colours.

7. Matrix screen according to any one of the preceding claims, **characterised in that** the said nanotubes (14, 16, 18, 20) are bent so as to form a bundle of nanotubes the other ends of which are connected to a central unit comprising a control element for the nanotubes constituting the picture elements and a detecting element for the nanotubes constituting the capture elements.

8. Matrix screen according to any one of claims 1 to 6, **characterised in that** the said nanotubes (14, 16, 18, 20) are rectilinear and parallel to one another, the ends remote from the said dots being connected to a central unit comprising a control element for the nanotubes constituting the picture elements and a detecting element for the nanotubes constituting the capture elements.

9. Matrix screen according to any one of the preceding claims, **characterised in that** the wall constituted by the said dots (12) is covered by a transparent plastic film (30).

10. Matrix screen according to claim 9, **characterised in that** the said plastic film (30) is a conductive film forming a plurality of anodes opposite the corresponding plurality of ends forming cathodes of the nanotubes constituting the picture elements (14, 16, 18) and insulated in relation to these.

11. Matrix screen according to claim 9 or 10, **characterised in that** the said plastic film (30) is luminescent.

12. Matrix screen according to any one of the preceding claims, **characterised in that** the nanotubes (14, 16, 18, 20) are produced on a woven sheet of carbon fibres (40).
